# EUROPÄISCHE PATENTSCHRIFT

(11) **EP 0 499 828 B1**
(45) Veröffentlichungstag und Bekanntmachung des Hinweises auf die Patenterteilung: **13.09.1995**
(21) Anmeldenummer: 92101159.9
(22) Anmeldetag: 24.01.1992
(51) Int. Cl.: H01T 19/00, B29C 59/10

(54) **Vorrichtung zur Behandlung von Oberflächen durch Sprühentladungen**
Surface treatment device by Corona discharges
Dispositif de traitement de surfaces à l'aide de décharges Corona

(30) Priorität: 20.02.1991 DE 4105195
(43) Veröffentlichungstag der Anmeldung: 26.08.1992
(73) Patentinhaber: Ahlbrandt, Andreas, Dipl.-Ing., D-36341 Lauterbach/Hess. 1 (DE)
(72) Erfinder: Ahlbrandt, Andreas, Dipl.-Ing., D-36341 Lauterbach/Hess. 1 (DE)
(74) Vertreter: Schlagwein, Udo, Dipl.-Ing.

(56) Entgegenhaltungen:
- DE-A- 3 343 063
- DE-A- 3 700 232
- FR-A- 2 414 397

## Beschreibung

Die Erfindung betrifft eine Vorrichtung zur Behandlung von Oberflächen durch Sprühentladungen, welche eine ein Dielektrikum aufweisende Sprühelektrode und eine ihr gegenüberliegende, an entgegengesetztem Potential anschließbare, eine elektrisch leitende Oberfläche aufweisende, das Behandlungsgut abstützende Gegenelektrode hat und bei der zur Verhinderung der Sprühentladungen über wahlweise festlegbare Bereiche der Sprühelektrode zwischen der Sprühelektrode und der Gegenelektrode eine Abschirmung aus einzeln zwischen der Sprühelektrode und der Gegenelektrode beweglichen Abschirmkörpern vorgesehen ist.

Eine Vorrichtung der vorstehenden Art ist Gegenstand der FR-A-2 414 397. Diese Schrift zeigt in Figur 9 als Abschirmkörper zwischen der Sprühelektrode und der Gegenelektrode zwei aus elektrisch isolierendem Material gebildete Flächen, zwischen denen ein Freiraum verbleibt. Diese Flächen sind so dick ausgebildet, daß dort, wo es zu keiner Sprühentladung kommen soll, die elektrische Energie sie nicht durchdringen kann.

Durch die DE-A-37 00 232 ist es auch schon bekannt, die Sprühelektrode aus einem elektrisch nicht leitenden Rohr zu bilden, in welchem Aluminiumgranulat gefüllt ist. Auf dem Rohr sind nebeneinander und gegenseitig elektrisch isoliert und auf dem Rohr schwenkbar Sprühsegmente aus Metall angeordnet. Wenn es gewünscht ist, in bestimmten Bereichen des Behandlungsgutes keine Behandlung durch Sprühentladungen vorzunehmen, dann kann man die entsprechenden Sprühsegmente wegschwenken, so daß sie nicht mehr zur Gegenelektrode hin gerichtet sind.

Das Wegschwenken von Sprühsegmenten ist bei der bekannten Sprühelektrode relativ zeitaufwendig. Da die Sprühsegmente alle aneinanderliegen, müssen beim Wegschwenken einzelner Sprühsegmente die anderen festgehalten werden, damit sie sich nicht mitverschwenken. Oftmals sind die Sprühsegmente nach längerer Zeit der Benutzung einer solchen Vorrichtung durch die entstehende Hitze und durch Verschmutzung auch nur noch sehr schwer verschwenkbar. Ein automatisches Wegschwenken von Sprühsegmenten ist bei der Vorrichtung nach der DE-A-37 00 232 nicht vorgesehen und mit vertretbarem Aufwand nicht möglich.

Die DE-A-33 43 063 zeigt auch schon eine Vorrichtung zur Behandlung von Oberflächen durch Sprühentladungen, bei der statt der Sprühelektrode die Gegenelektrode ein Dielektrikum aufweist. Die Sprühelektrode besteht aus einzelnen, sich gegenseitig berührenden, elektrisch nicht isolierten Segmenten, welche mittels einer auf einem verfahrbaren Wagen angebrachten Hubeinrichtung radial zur Gegenelektrode verschoben werden können. Bei einer Sprühelektrode aus aneinanderliegenden, blanken Segmenten ist die Gefahr eines Aneinanderbackens der Segmente ganz besonders groß. Weiterhin ist bei der Vorrichtung nach dieser Schrift nachteilig, daß bei Behandlung von Folien auf einer isolierten Gegenelektrode es häufig zu einer Aufladung der Folie kommt, was zu Schwierigkeiten beim Aufwikkeln der Folie führt.

Der Erfindung liegt das Problem zugrunde, eine Vorrichtung der eingangs genannten Art so auszubilden, daß mit möglichst einfachen Mitteln ein Sprühen der mit einem Dielektrikum versehenen Sprühelektrode in gewünschten Bereichen ausgeschlossen werden kann.

Dieses Problem wird erfindungsgemäß dadurch gelöst, daß die Abschirmkörper an gleichem Potential wie die Gegenelektrode angeschlossen und zum Abziehen der elektrischen Energie der Sprühelektrode in den festgelegten Bereichen ausgebildet sind.

Mit der Erfindung wird gegenüber der bisherigen Praxis ein abweichender Weg beschritten. Statt einzelne Bereiche der Sprühelektrode von der Gegenelektrode weg zu bewegen, schirmt man die Sprühelektrode an den gewünschten Stellen ab, so daß dort von den Abschirmkörpern die elektrische Energie abgezogen wird und das Behandlungsgut dort keinen Sprühentladungen ausgesetzt ist. Da die Abschirmkörper üblicherweise genau wie die Gegenelektrode an Masse angeschlossen sind, können sie während des Arbeitens der Sprühelektrode von Hand berührt und verschoben werden. Die Gefahr eines Festbackens oder Verklemmens ist bei den Abschirmkörpern sehr gering, da über sie keine größere elektrische Energie fließen muß und da sie sich nicht gegenseitig berühren.

Das selektive Verschieben der einzelnen Abschirmkörper ist mit einfachen Mitteln möglich, wenn gemäß einer vorteilhaften Ausgestaltung der Erfindung die Abschirmkörper als Nadeln in einem elektrisch leitenden, an gleichem Potential wie die Gegenelektrode angeschlossenen Nadelbett vorgesehen sind, welches entlang der Sprühelektrode nebeneinander Nuten aufweist, in denen jeweils ein nadelförmiger Abschirmkörper verschieblich angeordnet ist.

Das Verschieben der Abschirmkörper wird besonders einfach möglich, wenn jeder Abschirmkörper einen nach oben aus der Nut ragenden, durch einen umgebogenen Bereich erzeugten Höcker hat.

Wenn die Abschirmkörper statt von Hand motorisch verschoben werden sollen, dann ist es vorteilhaft, auf dem Nadelbett quer zu den Abschirmkörpern verfahrbar einen Wagen anzuordnen, welcher eine gegen die Höcker der Abschirmkörper bewegliche Hubschräge aufweist.

Mit dem Wagen dürfen nicht alle Abschirmkörper in Arbeitsstellung bewegt werden, weil sonst keine sprühenden Bereiche erhalten bleiben. Das selektive Vorziehen der Abschirmkörper in Arbeitsstellung kann auf einfache Weise dadurch erreicht werden, daß die Abschirmkörper in einer Ruheposition mit ihrem Höcker bis außerhalb des Wirkbereiches der Hubschräge angeordnet sind und daß zum Bewegen der Abschirmkörper bis in eine Mitnahmestellung, in der die Hubschräge gegen ihren jeweiligen Höcker zu gelangen vermag, eine selektiv für jeden Abschirmkörper aktivierbare Verschiebeeinrichtung vorgesehen ist.

Das Vorziehen der Abschirmkörper aus ihrer Ruheposition in die Mitnahmestellung, aus der heraus sie von der Hubschräge des Wagens in Arbeitsstellung verschoben werden, kann auf sehr unterschiedliche Weise geschehen. Man könnte beispielsweise hinter jedem Abschirmkörper einen Elektromagneten anordnen, der bei Erregung den jeweiligen Abschirmkörper bis in die Mitnahmestellung drückt. Besonders gering ist der Aufwand für das anfängliche Verschieben der Abschirmkörper, wenn die Verschiebeeinrichtung ein am Wagen angebrachter, elektrisch aktivierbarer Hubmagnet ist.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Querschnitt durch eine erfindungsgemäß gestaltete Vorrichtung,
- Fig. 2: eine Prinzipskizze, welche das Vorziehen von Abschirmkörpern der Vorrichtung mittels eines Wagens verdeutlicht.

Die Figur 1 zeigt eine zwei Einzelelektroden aufweisende Sprühelektrode 1, die beim Arbeiten der Vorrichtung an negativem Potential anliegt. Die Sprühelektrode 1 besteht aus zwei ein Dielektrikum bildenden Rohrkörpern 2, in welchen beispielsweise Aluminiumgranulat gefüllt ist. Der Sprühelektrode 1 gegenüber ist eine geerdete, blanke Gegenelektrode 3 angeordnet, auf welcher Behandlungsgut 4, bei diesem Beispiel eine Folie, unterhalb der Sprühelektrode 1 geführt wird.

Seitlich neben der Sprühelektrode 1 ist ein Nadelbett 5 aus einem elektrisch gut leitenden Metall angeordnet, welches in quer zu der Sprühelektrode 1 parallel zu einander verlaufenden Nuten 6 verschiebliche Abschirmkörper 7 in Form von Nadeln aufweist. Die Abschirmkörper 7 haben nahe ihres der Sprühelektrode 1 abgewandten Endes jeweils einen durch Umbiegen ihres Schaftes gebildeten, nach oben weisenden Höcker 8. Der Abschirmkörper 7 ist mit durchgezogenen Linien in einer rückwärtigen Stellung und gestrichelt in einer Arbeitsstellung dargestellt. In dieser Arbeitsstellung befindet sich der vordere Bereich des Abschirmkörpers 7 zwischen der Sprühelektrode 1 und dem Behandlungsgut 4 auf der Gegenelektrode 3. Der Abschirmkörper 7 hat deshalb in Arbeitsstellung die Wirkung einer Abschirmung, so daß es in seinem Bereich nicht zu Sprühentladungen von der Sprühelektrode 1 zur Gegenelektrode 3 kommt.

Zum Verschieben der Abschirmkörper 7 ist quer auf dem Nadelbett 5 ein Wagen 9 verfahrbar angeordnet, welcher eine nach unten weisende Hubschräge 10 und eine Verschiebeeinrichtung 11 hat. Bei der Verschiebeeinrichtung 11 handelt es sich um einen elektrischen Hubmagneten, der bei Aktivierung durch Anziehen der Höcker 8 die Abschirmkörper 7 aus einer rückwärtigen Ruheposition so weit nach vorn zieht, daß anschließend die Hubschräge 10 des vorbeifahrenden Wagens 9 den jeweiligen Abschirmkörper 7 bis in die gestrichelt dargestellte Arbeitsstellung bewegen kann.

Die Figur 2 verdeutlicht, wie die Abschirmkörper 7 vom Wagen 9 verschoben werden. Der Wagen 9 bewegt sich bei diesem Beispiel in Richtung des eingezeichneten Pfeiles, also in Figur 2 gesehen nach oben. Die Abschirmkörper 7f, 7g und 7h befinden sich in Ruhestellung. Ihr jeweiliger Höcker 8f, 8g, 8h ist so weit zurückgeschoben, daß die Hubschräge 10 nicht gegen ihn gelangen und die Abschirmkörper 7f, 7g, 7h vorschieben kann. Wird die durch einen Hubmagneten gebildete Verschiebeeinrichtung 11 jedoch erregt, dann wird der jeweils ihr gegenüberliegende Abschirmkörper 7f ein Stück nach vorn bis in die Bewegungsbahn der Hubschräge 10 in eine Mitnahmestellung geschoben, was für den Abschirmkörper 7b gezeigt ist. Bewegt sich der Wagen 9 aus der dargestellten Stellung weiter in Pfeilrichtung, dann wird der Abschirmkörper 7e in Arbeitsstellung geschoben, was bei den Abschirmkörpern 7a - 7d bereits geschehen ist.

Da von der Hubschräge 10 nur die Höcker 8 erfaßt werden können, welche durch die Verschiebeeinrichtung in Mitnahmestellung bewegt wurden, kann man mit dem Wagen 9 beliebige Abschirmkörper 7 vorschieben. Auch das Zurückschieben der Abschirmkörper 7 kann mit dem Wagen 9 durch eine Hubschräge erfolgen, was jedoch nicht dargestellt wurde.

### Auflistung der verwendeten Bezugszeichen

- 1: Sprühelektrode
- 2: Rohrkörper
- 3: Gegenelektrode
- 4: Behandlungsgut
- 5: Nadelbett

- 6: Nut
- 7: Abschirmkörper
- 8: Höcker
- 9: Wagen
- 10: Hubschräge
- 11: Verschiebeeinrichtung

## Patentansprüche

1. Vorrichtung zur Behandlung von Oberflächen durch Sprühentladungen, welche eine ein Dielektrikum aufweisende Sprühelektrode (1) und eine ihr gegenüberliegende, an entgegengesetztem Potential anschließbare, eine elektrisch leitende Oberfläche aufweisende, das Behandlungsgut (4) abstützende Gegenelektrode (3) hat und bei der zur Verhinderung der Sprühentladungen über wahlweise festlegbare Bereiche der Sprühelektrode (1) zwischen der Sprühelektrode (1) und der Gegenelektrode (3) eine Abschirmung aus einzeln zwischen der Sprühelektrode (1) und der Gegenelektrode (3) beweglichen Abschirmkörpern (7) vorgesehen ist, **dadurch gekennzeichnet**, daß die Abschirmkörper (7) an gleichem Potential wie die Gegenelektrode (3) angeschlossen und zum Abziehen der elektrischen Energie der Sprühelektrode (1) in den festgelegten Bereichen ausgebildet sind.

2. Vorrichtung nach Anspruch 1, **dadurch gekennzeichnet,** daß die Abschirmkörper (7) als Nadeln ausgebildet und in einem elektrisch leitenden, an gleichem Potential wie die Gegenelektrode (3) angeschlossenen Nadelbett (5) vorgesehen sind, welches entlang der Sprühelektrode (1) nebeneinander Nuten (6) aufweist, in denen jeweils ein nadelförmiger Abschirmkörper (7) verschieblich angeordnet ist.

3. Vorrichtung nach Anspruch 2, **dadurch gekennzeichnet,** daß zum Verschieben der Abschirmkörper (7) jeder Abschirmkörper (7) einen nach oben aus der Nut (6) ragenden, durch einen umgebogenen Bereich erzeugten Höcker (8) hat.

4. Vorrichtung nach Anspruch 3, **dadurch gekennzeichnet**, daß zum motorischen Verschieben der Abschirmkörper (7) auf dem Nadelbett (5) quer zu den Abschirmkörpern (7) verfahrbar ein Wagen (9) angeordnet ist, welcher eine gegen die Höcker (8) der Abschirmkörper (7) bewegliche Hubschräge (10) aufweist.

5. Vorrichtung nach Anspruch 4, **dadurch gekennzeichnet**, daß die Abschirmkörper (7) in einer Ruheposition mit ihrem Höcker (8) bis außerhalb des Wirkbereiches der Hubschräge (10) angeordnet sind und daß zum Bewegen der Abschirmkörper (7) bis in eine Mitnahmestellung, in der die Hubschräge (10) gegen ihren jeweiligen Höcker (8) zu gelangen vermag, eine selektiv für jeden Abschirmkörper (7) aktivierbare Verschiebeeinrichtung (11) vorgesehen ist.

6. Vorrichtung nach Anspruch 5, **dadurch gekennzeichnet**, daß die Verschiebeeinrichtung (11) ein am Wagen (9) angebrachter, elektrisch aktivierbarer Hubmagnet ist.

## Claims

1. Device for the treatment of surfaces by corona discharges which has a corona electrode (1) comprising an insulator and a counter electrode (3) which opposes it, can be connected to the opposite potential, comprises an electrically conductive surface and supports the material to be treated (4) and in which a shield made up of shielding members (7) movable individually between the corona electrode (1) and the counter electrode (3) is provided between the corona electrode (1) and the counter electrode (3) to prevent corona discharges over selectively determinable regions of the corona electrode (1), characterised in that the shielding members (7) are connected to the same potential as the counter electrode (3) and are designed to draw the electric energy of the corona electrode (1) in the determined regions.

2. Device according to claim 1, characterised in that the shielding members (7) are designed as needles and are provided in an electrically conductive needle bed (5) which is connected to the same potential as the counter electrode (3) and comprises grooves (6) next to one another along the corona electrode (1) in which grooves a respective needle-like shielding member (7) is displacably arranged.

3. Device according to claim 2, characterised in that for displacement of the shielding members (7) each shielding member (7) has a peak (8) projecting upwardly from the groove (6) and produced by a folded region.

4. Device according to claim 3, characterised in that for the motor displacement of the shielding members (7), a carriage (9) is arranged on the needle bed (5) so as to travel transversely to the shielding members (7), the carriage (9) comprising a lift ramp (10) which is movable relative to the peaks (8) of the shielding members (7).

5. Device according to claim 4, characterised in that the shielding members (7) are arranged with their peaks (8) extending outside the working region of the lift ramp (10) in a rest position and that a displacement system (11) which can be activated selectively for each shielding member (7) is provided for the movement of the shielding members (7) into an entrainment position in which the lift ramp (10) is capable of passing toward its respective peak (8).

6. Device according to claim 5, characterised in that the displacement system (11) is an electrically activatable lifting magnet arranged on the carriage (9).

## Revendications

1. Dispositif pour le traitement de surface par des effluves en couronne, qui possède une électrode d'émission (1) et, lui faisant face, une contre-électrode (3) connectable à un potentiel opposé, présentant une surface électriquement conductrice, servant d'appui au produit à traiter (4), avec présence, pour empêcher que les effluves en couronnes soient déchargées sur certaines zones sélectionné de l'électrode d'émission (1), entre ladite électrode d'émission (1) et la contre-électrode (3) d'un blindage fait de corps de blindage (7) mobiles individuellement entre l'électrode d'émission (1) et la contre-électrode (3), caractérisé en ce que lesdits corps de blindage (7) sont raccordés au même potentiel que la contre-électrode (3) et sont prévus dans les zones sélectionnées pour retirer l'énergie électrique de l'électrode d'émission (1).

2. Dispositif selon la revendication 1, caractérisé en ce que les corps de blindage (7) sont réalisés sous forme d'aiguilles et se trouvent dans une fonture (5) électriquement conductrice, raccordée au même potentiel que la contre-électrode (3), cette fonture présentant, le long de l'électrode d'émission (1), des rainures adjacentes (6), à l'intérieur duquel est disposé, de manière à pouvoir coulisser, respectivement, un corps de blindage (7) en forme d'aiguille.

3. Dispositif selon la revendication 2, caractérisé en ce que pour le coulissement des corps de blindage (7), chacun d'eux présente un bossage (8) émergeant de la rainure (6) et réalisé par la courbure d'une zone définie.

4. Dispositif selon la revendication 3, caractérisé en ce que pour le coulissement motorisé des corps de blindage (7), sur la fonture (5) est disposé transversalement aux corps de blindage (7) un chariot mobile (9), lequel présente une inclinaison de levage (10) mobile en direction du bossage (8) des corps de blindage (7).

5. Dispositif selon la revendication 4, caractérisé en ce que, dans une position de repos, les corps de blindage (7) et leur bossage (8) sont disposés à l'extérieur de la zone active de l'inclinaison de levage (10), et en ce que pour déplacer les corps de blindage (7) jusqu'à une position d'entraînement dans laquelle l'inclinaison (10) est conçue pour parvenir jusqu'à son bossage respectif (8), est prévu un dispositif de coulissement (11) pouvant être activé sélectivement pour chaque corps de blindage (7).

6. Dispositif selon la revendication 5, caractérisé en ce que le dispositif de coulissement (11) est un aimant de levage, pouvant être activé électriquement, fixé sur le chariot (9).
